# EUROPÄISCHE PATENTSCHRIFT

(11) **EP 3 594 012 B1**
(45) Veröffentlichungstag und Bekanntmachung des Hinweises auf die Patenterteilung: **07.04.2021**
(21) Anmeldenummer: 19000326.9
(22) Anmeldetag: 08.07.2019
(51) Int. Cl.: B42D 25/41

(54) **WERTDOKUMENT MIT OPTISCHEM SICHERHEITSMERKMAL**
VALUABLE DOCUMENT HAVING OPTICAL SECURITY FEATURE
DOCUMENT DE VALEUR POURVU DE CARACTÉRISTIQUE DE SÉCURITÉ OPTIQUE

(30) Priorität: 12.07.2018 DE 102018005551
(43) Veröffentlichungstag der Anmeldung: 15.01.2020
(73) Patentinhaber: Giesecke+Devrient Mobile Security GmbH, 81677 München (DE)
(72) Erfinder: Riedl, Josef, 85395 Attenkirchen (DE); Endres, Günter, 81547 München (DE)

(56) Entgegenhaltungen:
- EP-A1- 2 050 574
- US-A1- 2014 103 632

## Beschreibung

Die vorliegende Erfindung ist auf ein Wertdokument mit einem optischen Sicherheitsmerkmal gerichtet, welches einen überraschenden optischen Effekt bietet, der nicht nur als Sicherheitsmerkmal Verwendung finden kann, sondern vielmehr wird auch ein besonders ansprechender optischer Effekt geschaffen. Die Erfindung ist auch gerichtet auf ein entsprechendes Verfahren zur Herstellung des Wertdokuments sowie auf ein Computerprogrammprodukt mit Steuerbefehlen, welche das Verfahren betreiben.

WO 2017/207 064 A1 zeigt ein Sicherheitsdokument mit einer Positivschrift und einer Negativschrift.

EP 2 465 703 A2 zeigt ein Sicherheitselement mit einer Interferenzbeschichtung und zeigt sogenannte STEP-Farben. STEP steht hierbei für Shimmery Twin Effect Protection.

EP 0 317 514 A1 zeigt ein Echtheitsmerkmal mit einer Iriodin-Farbschicht.

Derzeit werden viele ID-Karten und Datenseiten für Pässe hergestellt, welche typischerweise aus Polycarbonat PC bestehen. Dabei wird oftmals ein sogenanntes MLI, CLI oder DLI als eines von vielen Sicherheitsfeatures verwendet. Das heißt, durch eine Linsenstruktur auf der Karte werden je nach Eintrittswinkel verschiedene Informationen per Laser eingebracht. Diese erscheinen dann ebenfalls unter bestimmten Winkeln beim Betrachten und werden wieder sichtbar. Das sind in der Regel Schwarz-Weiß-Informationen wie Namen, Geburtsdatum und dergleichen. Das heißt, dass der Kartenkörper im MLI-Bereich weiß bzw. hell ist und die Personalisierungsdaten per Laser dunkel geschwärzt werden.

Allgemein steht MLI für Multiple Laser Image, CLI für Changeable Laser Image und DLI für Diagonal Laser Image. MLI, CLI und DLI in der zitierten Form sind inzwischen Standard und auf fast jeder ID-Karte als Sicherheitsfeature vorhanden. Ein Kippbild kann nur Schwarz-Weiß erfolgen. Die Informationen werden stets in Positive-Lettering eingebracht. Bei einem solchen Positive-Lettering handelt es sich um eine herkömmliche Schreibweise, bei der auf einem hellen Hintergrund eine dunklere oder schwarze Information aufgebracht wird. Dies erkennt der Betrachter mittlerweile nicht mehr als besonders ansprechend bzw. ist ein solches Positive-Lettering insgesamt wenig ansprechend.

Das Dokument EP 2 050 574 A1 offenbart ein Wertdokument nach dem Oberbegriff des Anspruchs 1.

Generell besteht im Bereich der Wertdokumente ein Bedarf, neuerliche Sicherheitsmerkmale zu schaffen. Hierdurch wird der Aufwand für eine Fälschung erhöht, da sich Fälscher stets auf neue visuelle Erscheinungsbilder einstellen müssen. Darüber hinaus besteht generell ein Bedarf an Sicherheitsmerkmalen, welche technisch einfach umsetzbar sind. Typischerweise werden Wertdokumente in großer Stückzahl bereitgestellt, so dass auch der technische Aufwand bei deren Herstellung zu berücksichtigen ist.

Ein weiterer Nachteil gemäß Stand der Technik ist es, dass teilweise Sicherheitsmerkmale mit unbewaffnetem Auge schwer erkenntlich sind. So sind beispielsweise optisch variable Tinten bzw. Pigmente, auch als Optical Variable Inks OVI, bekannt. Darüber hinaus sind die sogenannten STEP-Farben bekannt, welche als transparente Flüssigkristalleffektpigmente bereitgestellt werden. Oftmals sind solche Pigmente jedoch farbschwach und auf hellem Hintergrund nicht zu erkennen. Somit stellt sich also der Nachteil ein, dass der optische Effekt von solchen Merkmalen nur sehr gering ist. Generell ist es jedoch erforderlich, dass es Sicherheitsmerkmale im täglichen Umlauf mit dem unbewaffneten Auge sicher feststellbar sind.

Daher ist es eine Aufgabe der vorliegenden Erfindung, ein verbessertes Wertdokument bereitzustellen, welches einen überraschenden optischen Effekt aufweist, der mit geringem technischen Aufwand bereitzustellen ist und zum einen als Sicherheitsmerkmal fungieren kann und darüber hinaus optisch ansprechend aussieht. Ferner ist es eine Aufgabe der vorliegenden Erfindung, ein Verfahren gerichtet auf die Herstellung des Wertdokuments vorzuschlagen sowie ein Computerprogrammprodukt mit Steuerbefehlen, welche das vorgeschlagene Verfahren implementieren.

Die Aufgabe wird gelöst mit den Merkmalen der unabhängigen Patentansprüche. Weitere vorteilhafte Ausgestaltungen sind in den Unteransprüchen angegeben.

Demgemäß wird ein Wertdokument nach Anspruch 1 vorgeschlagen.

Der Fachmann erkennt hierbei, dass das Wertdokument weitere Komponenten aufweisen kann. Beispielsweise liegt das Wertdokument als eine Smartcard vor, welche elektronische Komponenten vorhält, die der Datenverarbeitung dienen. Solche Komponenten sind beispielsweise ein Mikroprozessor, ein Speicher und eine Induktionsspule. Somit ist die vorgeschlagene Aufzählung nicht abschließend, und darüber hinaus können auch weitere Schichten vorgesehen werden, welche zu den vorgeschlagenen Schichten auflaminiert werden. Hierbei ist es lediglich wesentlich, dass die bereitgestellte Information von außerhalb des Wertdokuments sichtbar ist. Dem stehen entsprechende Schutzschichten, welche transparent ausgestaltet sind, nicht entgegen. Typischerweise ist es vorteilhaft, oberhalb der Substratschicht eine transparente Overlayfolie anzuordnen.

Das Wertdokument ist im Kontext der vorliegenden Erfindung breit zu interpretieren und kann beispielsweise als eine Kreditkarte vorliegen. Dieses Wertdokument umfasst ein Sicherheitsmerkmal, nämlich die bereitgestellte Information bzw. der optische Effekt, der hiermit verbunden ist. Da der optische Effekt mit dem unbewaffneten Auge erkennbar ist, eignet sich dieser optische Effekt als ein Sicherheitsmerkmal. Darüber hinaus sind Kombinationen mit weiteren Sicherheitsmerkmalen möglich, beispielsweise der optisch variablen Tinte bzw. den Flüssigkristalleffektpigmenten.

Das Wertdokument weist u. a. eine Substratschicht auf, die im Wesentlichen den Dokumentkörper schafft. Liegt das Wertdokument als eine Kreditkarte vor, so umfasst der Dokumentkörper einen Schichtaufbau, welcher aus mehreren Schichten bzw. Folien besteht. Diese Schichten bzw. Folien können auflaminiert werden oder aber auch mittels Koextrusion bereitgestellt werden. In den Dokumentkörper können weitere elektronische Komponenten eingebracht werden, wie beispielsweise ein Mikroprozessor, ein Speicher und eine Induktionsspule. Da die optischen Effekte des vorgeschlagenen Wertdokuments dadurch erzeugt werden, dass entsprechende Vorrichtungen an der Oberfläche des Wertdokuments aufgebracht werden, ist es möglich, dass ein herkömmlicher Dokumentkörper Verwendung findet, der bereits elektronische Komponenten aufweist. Auch ist die Aufzählung nicht abschließend, und die Substratschicht kann wiederum auf weitere Schichten aufgebracht werden. Die Beschaffenheit des Substrats ist vorliegend nicht ausschlaggebend, wobei das Substrat lediglich zur Laserung geeignet sein muss. Bekannte Materialien sind hierbei beispielsweise PVC oder Polycarbonat.

Die Substratschicht weist ein Informationsfeld auf, welches oberflächlich eingebracht ist. Erfindungsgemäß erfolgt das oberflächliche Einbringen dieses Informationsfelds mittels einer Laserung. Konkret wird also ein Laser auf das Substrat gerichtet und sodann die Oberfläche des Substrats zumindest teilweise karbonisiert. Die bereitgestellte Information wird nicht gelasert, sondern lediglich das Informationsfeld als solches. Somit entsteht also ein abgedunkeltes Informationsfeld, welches an den freibleibenden, hellen Stellen die bereitgestellte Information offenbart.

Diese Bereitstellung von Information ist besonders vorteilhaft, da sie Ausgangspunkt sein kann für andere Sicherheitsmerkmale, wie beispielsweise optisch variable Pigmente. Dass generell das Informationsfeld bis auf eine bereitgestellte Information vollflächig mittels Laser geschaffen wird, kann auch als das Schaffen einer sogenannten Negativschrift verstanden werden. Bei einer solchen Negativschrift handelt es sich um das Gegenteil des bereits bekannten Positive-Lettering. Da das Informationsfeld vollflächig karbonisiert ist und lediglich die bereitgestellte Information hell bleibt, wird also nicht die bereitgestellte Information eingelasert, sondern vielmehr werden lediglich die die bereitgestellte Information umgebenden Bereiche gelasert, und somit wird indirekt die bereitgestellte Information auf der Substratschicht geschaffen. Bildlich gesprochen ist also das Informationsfeld im Generellen schwarz bzw. abgedunkelt, während die bereitgestellte Information weiß bzw. hell ist.

Die konkrete Farbgebung wird in Abhängigkeit des verwendeten Materials der Substratschicht ersichtlich. Um die Lesbarkeit der bereitgestellten Information zu erhöhen, eignen sich generell helle Substratschichten, die sodann in dem Informationsfeld verdunkelt werden.

Erfindungsgemäß wird sichergestellt, dass eine graphische Wiedergabe der bereitgestellten Information betrachtungswinkelabhängig variiert. Dies wird derart bewerkstelligt, dass bereits im Herstellungsprozess die bereitgestellte Information mittels eines Lasers eingebracht wird, der durch eine Linsenanordnung hindurch lasert. Folglich wird also der Laser auf einzelne Linsen gerichtet und sodann derart umgelenkt, dass eine Karbonisierung an einer bestimmten Stelle auf dem Substrat erfolgt. Somit erfolgt das Lasern in einem bestimmten Winkel, aus dem nach der Herstellung des Wertdokuments dann auch die eingebrachte Information sichtbar ist. Hierzu ist es möglich, eine gesonderte Linsenanordnung bereitzustellen, welche als eigene Schicht implementiert ist. Diese Schicht wird oberhalb der Substratschicht angeordnet, so dass der Brennpunkt des Lasers auf der Substratschicht liegt. Generell kann es auch möglich sein, eine Zwischenschicht zwischen der Substratschicht und der Linsenanordnung einzuführen, die den Brennpunkt vorteilhaft ausgestaltet.

Die graphische Wiedergabe kann somit betrachtungswinkelabhängig variieren, was in der Praxis derart erfolgt, dass ein Betrachter das Wertdokument vor sich hält und es bewegt. Durch diese Bewegung entsteht ein Kippeffekt bzw. ein betrachtungswinkelabhängiges Wiedergeben der Information. Somit variiert die bereitgestellte Information bzw. das Informationsfeld winkelabhängig, und das entsprechende Resultat kann mittels des unbewaffneten Auges erkannt werden. Ein Variieren des Informationsfelds bzw. der bereitgestellten Information kann durch eine Veränderung des Graustufenwerts erfolgen. So kann in einem ersten Winkel eine komplett schwarze Markierung sichtbar werden und bei einem kontinuierlichen Bewegen des Wertdokuments kann sich dieses schwarze Informationsfeld langsam von Dunkelgrau nach Hellgrau hinzu Weiß verfärben. Somit entsteht ein Kippeffekt des Informationsfelds und implizit auch der bereitgestellten Information.

Gemäß einem Aspekt der vorliegenden Erfindung ist auf das Informationsfeld in mindestens einem vollflächig gelaserten Bereich eine optisch variable Tinte aufgebracht. Dies hat den Vorteil, dass die optisch variable Tinte besonders gut einen optischen Effekt entfalten kann, falls der Untergrund bzw. der Hintergrund opak bzw. dunkel ausgestaltet ist. Folglich wird ein geeigneter Hintergrund geschaffen, und die optisch variable Tinte kann einen weiteren winkelabhängigen Effekt schaffen und somit ein weiteres Sicherheitsmerkmal implementieren. Eine optisch variable Tinte wird auch als Optical Variable Ink OVI bezeichnet, was generell breit zu verstehen ist. Somit ist der Ausdruck "Tinte" nicht lediglich auf eine flüssige Tinte an sich gerichtet, sondern vielmehr sind darunter auch entsprechende Farbpigmente zu verstehen.

Gemäß einem weiteren Aspekt der vorliegenden Erfindung sind auf das Informationsfeld in mindestens einem vollflächig gelaserten Bereich transparente optische Flüssigkristalleffektpigmente aufgebracht. Dies hat den Vorteil, dass auch solche Flüssigkristalleffektpigmente einen opaken bzw. dunklen Hintergrund benötigen, um einen besonders deutlichen optischen Effekt hervorzurufen. Entsprechende Farbpigmente sind bereits aus dem Stand der Technik bekannt und werden beispielsweise als STEP-Farben bezeichnet. Erfindungsgemäß werden diese Farbpigmente besonders vorteilhaft eingesetzt, und hierbei ist gerade die Kombination mit den vollflächig gelaserten Bereichen vorteilhaft. Somit wird wiederum ein weiteres Sicherheitsmerkmal bereitgestellt, welches das bereits vorhandene Sicherheitsmerkmal des winkelabhängigen Informationsfelds ergänzt. Insgesamt ist es besonders vorteilhaft, dass das Informationsfeld mit der optisch variablen Tinte und/oder den transparenten optischen Flüssigkristalleffektpigmenten interagieren kann. So können jeweils Teilmuster bereitgestellt werden, welche sich zu einem Gesamtmuster ergeben. Die transparenten optischen Flüssigkristalleffektpigmente sind insbesondere deshalb vorteilhaft, da sie eben als transparente Pigmente einen geeigneten Hintergrund benötigen und durch die Transparenz das Informationsfeld bzw. die bereitgestellte Information nicht verdecken.

Gemäß einem weiteren Aspekt der vorliegenden Erfindung schafft eine Laserung des Informationsfelds einen Kippeffekt gemäß einer ersten Achse, und die optisch variable Tinte und/oder die transparenten optischen Flüssigkristalleffektpigmente einen Kippeffekt gemäß einer zweiten Achse. Dies hat den Vorteil, dass sich die Sicherheitsmerkmale entsprechend ergänzen und dass, falls der Betrachter das Wertdokument vor sich hält, er bei einem Kippen von rechts nach links einen ersten Kippeffekt wahrnimmt und bei einem Kippen von oben nach unten einen zweiten Kippeffekt wahrnimmt. Somit entsteht also ein komplexes Sicherheitsmerkmal, das in dieser Form nur sehr schwer nachzuarbeiten und somit zu fälschen ist.

Gemäß einem weiteren Aspekt der vorliegenden Erfindung stehen die erste Achse und die zweite Achse orthogonal zueinander. Dies hat den Vorteil, dass die beiden geschaffenen Kippeffekte unabhängig voneinander betrachtet werden können. Wird also das Wertdokument in eine erste Richtung gekippt, so verändert sich nur ein erstes Sicherheitsmerkmal und das zweite Sicherheitsmerkmal bleibt unverändert. Auch dies kann bezüglich der Echtheitsprüfung des Wertdokuments verwendet werden, da dies ebenfalls nur schwer nachzuarbeiten ist.

Gemäß einem weiteren Aspekt der vorliegenden Erfindung weist das Informationsfeld eine Negativschrift auf. Dies hat den Vorteil, dass die bereitgestellte Information beispielsweise als eine Schrift vorliegen kann, die einen Karteninhaber oder eine Nummer ausweist. Bei einer Negativschrift handelt es sich generell um eine Schrift, welche nicht an sich aufgebracht wird, sondern vielmehr wird die Umgebung der Schrift derart eingefärbt, so dass nur noch die nicht-eingefärbte Schrift optisch zurückbleibt. Somit ist eine Negativschrift das Gegenteil des sogenannten Positive-Lettering.

Gemäß einem weiteren Aspekt der vorliegenden Erfindung ist die Betrachtungwinkelabhängigkeit kontinuierlich. Dies hat den Vorteil, dass kein binärer Farbwechsel vorliegt, sondern vielmehr kann das bereitgestellte Informationsfeld kontinuierlich seinen Wert von Schwarz nach Weiß bzw. von dunkel nach hell ändern. Somit sind alle Zwischenstufen erfindungsgemäß vorgesehen, insbesondere Graustufen, die bei dem Wechsel von dunkel nach hell entstehen. Hierbei ist wiederum die resultierende Farbgebung abhängig von der Farbe des gewählten Basissubstrats. Bei einem vollständigen Karbonisieren des Informationsfelds bis auf die bereitgestellte Information ist stets davon auszugehen, dass der dunkle Bereich des Informationsfeldes schwarz ist. Somit handelt es sich in diesem Fall tatsächlich um eine Variation bezüglich unterschiedlicher Graustufen.

Gemäß einem weiteren Aspekt der vorliegenden Erfindung liegt das Informationsfeld als ein Multiple Laser Image MLI vor. Dies hat den Vorteil, dass ein bekanntes Produktionsverfahren erfindungsgemäß wiederverwendet werden kann. Ein Multiple Laser Image ist generell ähnlich einem Hologramm und stellt eine Art Kippbild dar. Es basiert auf einem auf die Oberfläche einer Karte geprägten Linsensystem, in dem Teile mit einem Laser geschwärzt werden. Ein Unterschied zum Hologramm besteht darin, dass beim Multiple Laser Image MLI kartenindividuelle Information auf dem Kleinbild dargestellt sind. So lässt sich beispielsweise der Name des Karteninhabers individuell als Kippbild einbringen.

Gemäß einem weiteren Aspekt der vorliegenden Erfindung ist die Linsenanordnung durch eine Oberflächenkontur der Substratschicht geschaffen. Dies hat den Vorteil, dass die Linsenanordnung direkt auf das Substrat aufgebracht werden kann und somit keine gesonderte Schicht notwendig ist. So kann die Linsenstruktur in die Substratschicht eingeprägt werden und somit mit geringem technischen Aufwand hergestellt werden.

Gemäß einem weiteren Aspekt der vorliegenden Erfindung ist die Linsenanordnung durch eine gesonderte Schicht geschaffen. Dies hat den Vorteil, dass eine vorgefertigte und speziell eingerichtete gesonderte Schicht bereitgestellt werden kann, die die Linsen aufweist. Hierbei handelt es sich um eine im Wesentlichen transparente Schicht, da der Laser diese Schicht durchdringen muss und zudem die darunterliegende Information nicht abgedeckt werden darf.

Gemäß einem weiteren Aspekt der vorliegenden Erfindung ist zwischen der Substratschicht und der gesonderten Schicht eine Abstandsschicht zur Einstellung einer Brennweite der Linsenanordnung vorgesehen. Dies hat den Vorteil, dass, falls notwendig, die Linsenanordnung mittels der Zwischenschicht derart beabstandet werden kann, dass sich ein Brennpunkt genau auf der Oberfläche der Substratschicht bildet. Somit können besonders feine Strukturen in die Substratschicht eingebrannt werden. Hierbei ist die Abstandsschicht wiederum transparent, da der Laser durch diese Schicht hindurchdringen muss.

Gemäß einem weiteren Aspekt der vorliegenden Erfindung ist die bereitgestellte Information derart eingebracht, dass diese bei einer Betrachtung orthogonal zu einer Oberfläche des Wertdokuments optisch unsichtbar ist. Dies hat den Vorteil, dass bei einem Übergang der einzelnen Farbwerte ein Zwischenwert eingestellt wird, bei dem der erkennbare Farbwert dem des Substrats entspricht. Somit ist es also möglich, dass der Betrachter auf das Wertdokument blickt und ohne einen Kippeffekt tatsächlich nur das Substrat an sich sieht. Wird hingegen das Wertdokument nach links oder rechts bzw. oben oder unten bewegt, so werden das Informationsfeld bzw. die Sicherheitsmerkmale sichtbar. Auch dies ist besonders schwer nachzuarbeiten und somit ergibt sich ein fälschungssicheres Wertdokument.

Gemäß einem weiteren Aspekt der vorliegenden Erfindung liegt das Wertdokument als eine Passbuchseite, eine Datenseite, eine Kreditkarte, eine Smartcard, ein Sicherheitstoken, eine Banknote und/oder ein kartenförmiger Datenträger vor. Dies hat den Vorteil, dass diverse Anwendungsszenarien der vorliegenden Erfindung abgedeckt werden, wobei das Wertdokument bevorzugt als eine Kreditkarte oder einer Datenseite vorliegt. Bei einer Datenseite handelt es sich beispielsweise um eine laminierte Seite, wie sie auch in einem Passbuch vorhanden ist. So fasst die Datenseite weitere Sicherheitsmerkmale und ist bereits an sich besonders fälschungssicher. Solche Datenseiten werden nicht nur in ein Passbuch integriert, sondern auch in weitere Dokumente, welche besonderen Schutz gegen Fälschung bedürfen.

Die Aufgabe wird auch gelöst durch ein Verfahren nach Anspruch 14.

Erfindungsgemäß ist es besonders vorteilhaft, dass das Wertdokument mittels des vorgeschlagenen Verfahrens erzeugt wird. So umfasst das Verfahren Verfahrensschritte, welche die strukturellen Merkmale des Wertdokuments schaffen. Das Wertdokument weist somit strukturelle Merkmale auf, welche mittels entsprechender Verfahrensschritte bereitgestellt werden.

Im Folgenden wird anhand der beigefügten Figuren die Erfindung näher erläutert. Es zeigen:
- Fig. 1:: ein Wertdokument mit einer Negativschrift gemäß einem Aspekt der vorliegenden Erfindung;
- Fig. 2:: ein Wertdokument mit einem komplexen Sicherheitsmerkmal gemäß einem weiteren Aspekt der vorliegenden Erfindung;
- Fig. 3:: ein Wertdokument mit noch einem weiteren Sicherheitsmerkmal gemäß einem Aspekt der vorliegenden Erfindung;
- Fig. 4:: ein weiteres Anwendungsbeispiel der vorliegenden Erfindung; und
- Fig. 5:: ein schematisches Ablaufdiagramm des schematischen Verfahrens zur Herstellung des Wertdokuments.

In Fig. 1 ist in der oberen Abbildung gezeigt, wie auf einem Wertdokument ein Informationsfeld derart geschaffen wird, dass vollflächig gelasert wird, und lediglich die bereitgestellte Information zurückbleibt. Vorliegend ist das Informationsfeld vollflächig gelasert, wobei der Schriftzug, also die bereitgestellte Information, zurückbleibt. Da dies mittels der vorgeschlagenen Linsenanordnung bereitgestellt wird, ist es möglich, dass die Wiedergabe der bereitgestellten Information betrachtungswinkelabhängig variiert.

Dieses Variieren ist in der unteren Abbildung der Fig. 1 gezeigt. Oben ist ein Kippen von -15° eingezeichnet und unten ein Kippen von +15°. Im Übergangsbereich verschwindet die Schwärzung des Informationsfeldes sowie die bereitgestellte Information. Sodann sind beide Merkmale nicht mehr voneinander zu unterscheiden. Erst bei einem erneuten Kippen wird die Information wieder sichtbar.

Fig. 2 zeigt als ein Beispiel sogenannte STEP-Farben oder optisch variable Farben, die auf dem schwarzen Untergrund besonders gut zur Geltung kommen. Ansonsten werden sie sehr transparent und ggf. nicht sichtbar. Somit sind die STEP-Farben ein Beispiel für transparente optische Flüssigkristalleffektpigmente, welche gemäß der vorliegenden Erfindung ein weiteres Sicherheitsmerkmal schaffen. Hierbei ist es besonders vorteilhaft, dass sich dieses Sicherheitsmerkmal mit dem Sicherheitsmerkmal der bereitgestellten Information kombinieren lässt.

Fig. 3 zeigt ein weiteres Anwendungsbeispiel, wobei das weitere Sicherheitsmerkmal nicht als eine Schrift vorliegt, sondern vielmehr sind die STEP-Farben vollflächig aufgebracht. Dies ist insbesondere deshalb vorteilhaft, da die STEP-Farben auf dem dunklen Hintergrund besonders gut zur Geltung kommen und somit ein besonders deutlicher optischer Effekt eintritt, der eben auch mit dem unbewaffneten Auge erkennbar ist.

Fig. 4 zeigt ein weiteres Beispiel, wobei nunmehr eine optisch variable Tinte Einsatz findet, eine sogenannte Optical Variable Ink OVI. Wie in der oberen Figur ersichtlich ist, kann hierbei besonders vorteilhaft ein Farbübergang geschaffen werden, und es erfolgt wiederum ein kontinuierlicher Wechsel von einer ersten Farbe hin zu einer zweiten Farbe und wiederum zurück zur ersten Farbe.

Dies ist in der vorliegenden Fig. 4 auch unten dargestellt, wobei nunmehr die Negativschrift in ihrer Farbe variiert. Ebenso sind die entsprechenden Kippachsen eingezeichnet, welche im vorliegenden Beispiel orthogonal zueinander stehen.

Fig. 5 zeigt ein schematisches Ablaufdiagramm eines Verfahrens zum Herstellen eines Wertdokuments mit optischem Sicherheitsmerkmal, umfassend ein Bereitstellen 100 einer Substratschicht zur Schaffung eines Dokumentkörpers, wobei ein Informationsfeld oberflächlich in die Substratschicht eingebracht 101 wird, welches bis auf eine bereitgestellte Information vollflächig mittels Laser derart durch eine Linsenanordnung auf der Substratschicht geschaffen wird, dass eine graphische Wiedergabe der bereitgestellten Information betrachtungswinkelabhängig variiert.

Durch die Laserung des kompletten MLI-Feldes unter einem bestimmten Winkel kann eine inverse Laserpersonalisierung erzeugt werden. Zunächst erfolgt dies in Schwarz-Weiß. In einer Ausbaustufe kann man sich bestimmte Eigenschaften von STEP-Farben bzw. OVI-Farben zunutze machen. Diese Art von Farben enthalten Pigmente bzw. Farbstoffe, welche erst optisch voll zur Geltung kommen, wenn der Untergrund möglichst dunkel ist. Das heißt, eine Kombination von flächiger Schwarzlaserung und solcher entsprechender Farben bewirkt ein farbiges "Flip-Flop".

## Patentansprüche

1. Wertdokument mit optischem Sicherheitsmerkmal, umfassend:
- eine Substratschicht zur Schaffung eines Dokumentkörpers,
- ein Informationsfeld oberflächlich in die Substratschicht eingebracht ist, welches mittels Laser derart durch eine Linsenanordnung, die sich auf der Substratschicht befindet, geschaffen ist, dass eine grafische Wiedergabe einer bereitgestellten Information betrachtungswinkelabhängig variiert, **dadurch gekennzeichnet, dass** das Informationsfeld bis auf der bereitgestellten Information vollflächig geschaffen ist.

2. Wertdokument nach Anspruch 1, **dadurch gekennzeichnet, dass** auf das Informationsfeld in mindestens einem vollflächig gelaserten Bereich eine optisch variable Tinte aufgebracht ist.

3. Wertdokument nach Anspruch 1 oder 2, **dadurch gekennzeichnet, dass** auf das Informationsfeld in mindestens einem vollflächig gelaserten Bereich transparente optische Flüssigkristalleffektpigmente aufgebracht sind

4. Wertdokument nach einem der Ansprüche 2 oder 3, **dadurch gekennzeichnet, dass** eine Laserung des Informationsfelds einen Kippeffekt gemäß einer ersten Achse schafft und die optisch variable Tinte und/ oder die transparenten optischen Flüssigkristalleffektpigmente einen Kippeffekt gemäß einer zweiten Achse schaffen.

5. Wertdokument nach Anspruch 4, **dadurch gekennzeichnet, dass** die erste Achse und die zweite Achse orthogonal zueinander stehen.

6. Wertdokument nach einem der vorhergehenden Ansprüche, **dadurch gekennzeichnet, dass** das Informationsfeld eine Negativschrift aufweist.

7. Wertdokument nach einem der vorhergehenden Ansprüche, **dadurch gekennzeichnet, dass** die Betrachtungswinkelabhängigkeit kontinuierlich ist.

8. Wertdokument nach einem der vorhergehenden Ansprüche, **dadurch gekennzeichnet, dass** das Informationsfeld als ein Multiple Laser Image, MLI, vorliegt.

9. Wertdokument nach einem der vorhergehenden Ansprüche, **dadurch gekennzeichnet, dass** die Linsenanordnung durch eine Oberflächenkontur der Substratschicht geschaffen ist.

10. Wertdokument nach einem der Ansprüche 1 bis 8, **dadurch gekennzeichnet, dass** die Linsenanordnung durch eine gesonderte Schicht geschaffen ist.

11. Wertdokument nach Anspruch 10, **dadurch gekennzeichnet, dass** zwischen der Substratschicht und der gesonderten Schicht eine Abstandsschicht zur Einstellung einer Brennweite der Linsenanordnung vorgesehen ist.

12. Wertdokument nach einem der vorhergehenden Ansprüche, **dadurch gekennzeichnet, dass** die bereitgestellte Information derart eingebracht wird, dass diese bei einer Betrachtung orthogonal zu einer Oberfläche des Wertdokuments optisch unsichtbar ist.

13. Wertdokument nach einem der vorhergehenden Ansprüche, **dadurch gekennzeichnet, dass** das Wertdokument als eine Passbuchseite, eine Datenseite, eine Kreditkarte, eine Smartcard, ein Sicherheitstoken, eine Banknote und/ oder ein kartenförmiger Datenträger vorliegt.

14. Verfahren zur Herstellung eines Wertdokuments mit optischem Sicherheitsmerkmal, umfassend:
- ein Bereitstellen (100) einer Substratschicht zur Schaffung eines Dokumentkörpers, wobei
- ein Informationsfeld oberflächlich in die Substratschicht eingebracht (101) wird, welches bis auf eine bereitgestellte Information vollflächig mittels Laser derart durch eine Linsenanordnung, die sich auf der Substratschicht befindet, geschaffen wird, dass eine grafische Wiedergabe der bereitgestellten Information betrachtungswinkelabhängig variiert.

## Claims

1. A value document having an optical security feature, comprising:
- a substrate layer for creating a document body,
- an information field is introduced superficially into the substrate layer, which is created by means of a laser by a lens arrangement, which is located on the substrate layer, such that a graphical reproduction of a supplied information item varies depending on the viewing angle, **characterized in that** the information field is created over the full area except for the supplied information.

2. The value document according to claim 1, **characterized in that** an optically variable ink is applied to the information field in at least one region lasered over the full area.

3. The value document according to claim 1 or 2, **characterized in that** transparent optical liquid-crystal effect pigments are applied to the information field in at least one region lasered over the full area.

4. The value document according to any of claims 2 or 3, **characterized in that** a lasering of the information field creates a tilt effect according to a first axis and the optically variable ink and/or the transparent optical liquid-crystal effect pigments create a tilt effect according to a second axis.

5. The value document according to claim 4, **characterized in that** the first axis and the second axis are orthogonal to each other.

6. The value document according to any of the previous claims, **characterized in that** the information field has a negative script.

7. The value document according to any of the previous claims, **characterized in that** the viewing angle dependence is continuous.

8. The value document according to any of the previous claims, **characterized in that** the information field is present as a multiple laser image, MLI.

9. The value document according to any of the previous claims, **characterized in that** the lens arrangement is created by a surface contour of the substrate layer.

10. The value document according to any of claims 1 to 8, **characterized in that** the lens arrangement is created by a separate layer.

11. The value document according to claim 10, **characterized in that** a spacer layer for adjusting a focal length of the lens arrangement is provided between the substrate layer and the separate layer.

12. The value document according to any of the previous claims, **characterized in that** the supplied information item is introduced such that it is optically invisible when viewed orthogonally to a surface of the value document.

13. The value document according to any of the previous claims, **characterized in that** the value document is present as a passport booklet page, a data page, a credit card, a smart card, a security token, a bank note and/or a card-shaped data carrier.

14. A method for manufacturing a value document having an optical security feature, comprising:
- a supplying (100) of a substrate layer for creating a document body, wherein
- an information field is superficially introduced (101) into the substrate layer which, except for a supplied information item, is created over the full area by means of laser by a lens arrangement, which is located on the substrate layer, such that a graphical reproduction of the supplied information item varies depending on the viewing angle.

## Revendications

1. Document de valeur ayant une caractéristique de sécurité optiquement variable, comprenant :
- une couche de substrat pour la création d'un corps de document,
- un champ d'information placé superficiellement dans la couche de substrat, lequel est créé au laser de telle façon à travers un agencement de lentilles se trouvant sur la couche de substrat qu'une reproduction graphique d'une information mise à disposition varie en dépendance de l'angle d'observation, **caractérisé en ce que** le champ d'information est créé à pleine surface, exceptée l'information mise à disposition.

2. Document de valeur selon la revendication 1, **caractérisé en ce que**, sur le champ d'information, dans au moins une zone traitée au laser à pleine surface, une encre optiquement variable est appliquée.

3. Document de valeur selon la revendication 1 ou 2, **caractérisé en ce que**, sur le champ d'information, dans au moins une zone traitée au laser à pleine surface, des pigments cristaux liquides optiques transparents à effets sont appliqués.

4. Document de valeur selon une des revendications 2 ou 3, **caractérisé en ce qu'**un traitement laser du champ d'information crée un effet de basculement suivant un premier axe, et que l'encre optiquement variable et/ou les pigments cristaux liquides optiques transparents à effets créent un effet de basculement suivant un deuxième axe.

5. Document de valeur selon la revendication 4, **caractérisé en ce que** le premier axe et le deuxième axe sont orthogonaux entre eux.

6. Document de valeur selon une des revendications précédentes, **caractérisé en ce que** le champ d'information comporte une écriture en négatif.

7. Document de valeur selon une des revendications précédentes, **caractérisé en ce que** la dépendance de l'angle d'observation est continue.

8. Document de valeur selon une des revendications précédentes, **caractérisé en ce que** le champ d'information se trouve sous forme d'une Multiple Laser Image, MLI.

9. Document de valeur selon une des revendications précédentes, **caractérisé en ce que** l'agencement de lentilles est créé par un contour de surface de la couche de substrat.

10. Document de valeur selon une des revendications de 1 à 8, **caractérisé en ce que** l'agencement de lentilles est créé par une couche distincte.

11. Document de valeur selon la revendication 10, **caractérisé en ce que**, entre la couche de substrat et la couche distincte, une couche d'espacement pour le réglage d'une distance focale de l'agencement de lentilles est prévue.

12. Document de valeur selon une des revendications précédentes, **caractérisé en ce que** l'information mise à disposition est placée de telle façon qu'elle est optiquement invisible lors d'une observation orthogonale par rapport à une surface du document de valeur.

13. Document de valeur selon une des revendications précédentes, **caractérisé en ce que** le document de valeur se trouve sous forme d'une page de passeport, d'une page de données, d'une carte de crédit, d'une carte à puce, d'un jeton de sécurité, d'un billet de banque et/ou d'un support de données en forme de carte.

14. Procédé de fabrication d'un document de valeur ayant une caractéristique de sécurité optiquement variable, comprenant :
- une mise à disposition (100) d'une couche de substrat pour la création d'un corps de document, cependant que
- un champ d'information est placé (101) superficiellement dans la couche de substrat, lequel est, exceptée une information mise à disposition, créé à pleine surface au laser de telle façon à travers un agencement de lentilles se trouvant sur la couche de substrat qu'une reproduction graphique de d'information mise à disposition varie en dépendance de l'angle d'observation.
